# EUROPÄISCHE PATENTSCHRIFT

(11) **EP 1 957 287 B1**
(45) Veröffentlichungstag und Bekanntmachung des Hinweises auf die Patenterteilung: **27.07.2011**
(21) Anmeldenummer: 06775155.2
(22) Anmeldetag: 25.08.2006
(51) Int. Cl.: B42B 4/02

(54) **SAMMELHEFTER**
GATHERING AND STITCHING MACHINE
BROCHEUSE COLLECTRICE

(30) Priorität: 11.11.2005 CH 18082005
(43) Veröffentlichungstag der Anmeldung: 20.08.2008
(73) Patentinhaber: Ferag AG, 8340 Hinwil (CH)
(72) Erfinder: RAMSEIER, Marcel, 8623 Wetzikon (CH)
(74) Vertreter: Rentsch Partner AG
(86) Internationale Anmeldenummer: PCT/CH2006/000462
(87) Internationale Veröffentlichungsnummer: WO 2007/053964

(56) Entgegenhaltungen:
- US-A- 5 464 199
- US-A1- 2002 140 155

## Beschreibung

Die Erfindung liegt auf dem Gebiet des Sammelns und Bearbeitens von mehrteiligen gefalzten Druckprodukten und betrifft eine Vorrichtung und ein Verfahren zum Sammeln, Transportieren, allfälligen Bearbeiten und Heften von Druckprodukten, gemäss den Merkmalen des Oberbegriffs des Patentanspruches 1 und den Merkmalen des Oberbegriffs des Anspruches 13.

Sammelhefter mit endlos umlaufenden Förderorganen, die eine Mehrzahl von Auflagen umfassen, sind aus dem Stand der Technik bekannt. Grundsätzlich dienen Sammelhefter dazu, aus fertig gedruckten und gefalzten Bögen Hefte, Zeitschriften, Broschüren etc. herzustellen. Die Druckbögen und der Umschlag werden dazu in der gewünschten Reihenfolge übereinander gelegt, ausgerichtet und geheftet

Aus der EP0202507 ist eine Vorrichtung zum Verarbeiten gefalzter Druckbogen bekannt, bei der eine Mehrzahl von sattelförmigen auftragen zur reitenden Aufnahme der Druckbogen längs eines Förderweges mit quer zum Förderweg ausgerichteter Auflagekante vorgesehen sind. Das endlos umlaufende Förderorgan transportiert die sattelförmigen Auflagen an einer Mehrzahl von Arbeitsstationen vorbei, wobei mindestens eine Arbeitsstation eine Heftstation mit mitlaufenden Heftköpfen ist Im Bereich der Heftstation wird ein zu heftendes Produkt jeweils von einem separat angetriebenen Amboss von unten her vom Sattel gehoben und durch einen synchron mitlaufenden Heftkopf von oben her geheftet Amboss und Heftkopf befinden sich beim Heften jeweils in einer senkrechten Position in Bezug auf die Ebene, die von den Anlagekanten entlang des Förderwegs durchlaufen wird. Im Bereich der Zusammenwirkung ist der Amboss vertikal nach oben beweglich an seinem Förderband gelagert, während der Heftkopf in dieser Raumrichtung fest angeordnet ist. Bei dieser orthogonalen Führung von Heftkopf und Sattel ist die Zeit die zum Heften zur Verfügung steht durch die Länge des Bereiches des Zusammenwirkens und die Geschwindigkeit des Fördermittels fix vorgegeben. Soll die Fördergeschwindigkeit erhöht werden, so verkürzt sich zwingend die Zeit, die zum Heften zur Verfügung steht Ausserdem ist das dort vorgesehene Abheben der Druckbogen vom Sattel aufwendig und im Hinblick auf die Präzision der Heftung nachteilig.

In der DE 19638448 ist ein weiterer Sammelhefter beschrieben, bei dem wiederum Sattelförmige Auflagen längs eines Förderweges mit quer zum Förderweg ausgerichteten Auflagekanten an mindestens einer Arbeitsstation vorbeitransportiert werden. Die sattelförmigen Auflagen sind an ihrem Zugorgan beweglich gelagert, so dass ihre Auflagekanten während dem Durchlauf durch den Bereich der Zusammenwirkung mit der stationären Arbeitsstation eine zur Transportbewegung gegensinnige Bewegungsbahn durchlaufen kann, so dass näherungsweise ein temporärer Stillstand der Auflagekanten relativ zur fest angeordneten Arbeitsstation, insbesondere einer Produktzuführungsstation, erreicht wird. Zur Heftung wird wiederum vorgeschlagen, die auf die stationären Heftapparate bezogene Relativgeschwindigkeit der sattelförmigen Auflagen zu reduzieren. Dies geschieht durch zwei bewegungsfest angeordnete phasengleich angetriebene Kurbelantriebe, die die parallel zum Förderweg gerichtete Komponente der Geschwindigkeit der Auflagen beim Vorbeitransport an den stationären Heftapparaten in einer ersten Phase verlangsamen, dann kurzzeitig nahe dem Wert Null halten und anschließend wieder auf die Geschwindigkeit des Zugorgans beschleunigen. Die sattelförmigen Auflagen bleiben dabei stets orthogonal zum Förderweg ausgerichtet Bei den heute im Mittel- bis Hochleistungsbereich üblichen Fördergeschwindigkeiten bringt eine solche Geschwindigkeitsreduktion und anschliessende Beschleunigung enorme Belastungen der beteiligten Bauteile mit sich. Die Zeit des Zusammenwirkens von Heftkopf und sattelförmiger Auflage ist wiederum zwingend durch die Geschwindigkeit des Fördermittels vorgegeben. Ausserdem ist die Änderung der Relativgeschwindigkeit der Auflage zur Arbeitsstation allein durch Steuerung der Auflage beeinflussbar.

Aus der P566531 ist ein Sammelhefter bekannt, bei dem die Auflagen nach dem Beschickungsende einem Umbieger aufweisenden Umlenkrad zugeführt werden. Es wird beschrieben, dass die Auflagen im Umlenkrad auf Umbiegern in Heftbewegungsrichtung ausgerichtet zu liegen kommen. Die Umbieger und Auflagen müssen präzise übereinandergeführt werden um eine stabile Heftposition sicherzustellen. An das Einkämmen der Auflagen in die Hefttrommel werden besondere Anforderungen gestellt. Da die Zuführung der Druckprodukte an das Umlenkrad sehr viel Platz benötigt, wird vorgeschlagen die Auflagen um eine quer zur Förderrichtung verlaufende Achse zwischen den Förderketten des Zugmittels verschwenkbar auszubilden, so dass sie sich im Einlaufabschnitt verdrehen lassen. Es ist hierzu eine Steuerkurve vorgesehen, durch die die Auflagen zwangsweise verschwenkt werden können. Nach dem Einkämmen in das Umlenkrad werden die Auflagen in ihrer vorgegebenen Radialposition gehalten und rotieren um die Achse des Umlenkrades. Es ist offenbart, dass die Hefteinrichtung mehrere Rotationsheftköpfe umfasst, die beim Heftvorgang im Gleichlauf mit dem Umlenkrad auf einem parallelen Kreisbogen angetrieben werden. Ein Verschwenken der Auflagen zwischen den Förderketten des Zugmittels ist im Heftbereich nicht mehr möglich.

Aus der EP546326 ist eine Vorrichtung zum Drahtheften von mehrteiligen Druckereierzeugnissen auf einer Sammeltrommel mittels einer rotierenden Hefteinheit mit einer Mehrzahl von kreisförmig umlaufenden Heftköpfen bekannt. Die ebenfalls kreisförmig umlaufenden Auflagen der Sammeltrommel drängen die Heftköpfe in einem Bereich des Zusammenwirkens gegen das Innere ihrer kreisförmigen Umlaufbahn, so dass eine Abflachung dieser kreisförmigen Bahn im Heftbereich bewirkt wird. Dies hat zur Folge, dass die Heftköpfe die Auflagen während einer gewissen Zeit mitbegleiten können. Dadurch wird eine Verlängerung des Heftbereiches erzielt Dies trägt dazu bei, dass die Klammern einwandfrei an der richtigen Stelle und in der richtigen Lage in die Druckereierzeugnisse eingetrieben und gut umgebogen werden können. Vorzugsweise werden die Heftköpfe während des Heftvorganges in einer mit der zugeordneten Auflage genau oder annähernd ausgerichteten Lage gehalten, wodurch die Bedingungen, unter denen die Klammern gesetzt werden, nochmals verbessert werden. Da die Auflagen in der Trommel nicht schwenkbeweglich sind, muss das Einhalten der ausgerichteten Lage allein durch die Schwenkbewegung der Heftköpfe bewerkstelligt werden.

US 2002/140155 zeigt auch der Stand der Technik.

Der vorliegenden Erfindung liegt nun die Aufgabe zugrunde, eine Vorrichtung und ein Verfahren der eingangs genannten Art zu schaffen, mit der bzw. dem die oben aufgeführten Nachteile weitgehend behoben werden und bei der bzw. dem die für ein optimales Heftergebnis zur Verfügung stehende Zeit nicht mehr zwingend von der Fördergeschwindigkeit des Förderorgans abhängt Dies soll ermöglicht werden, ohne dass bei der Qualität des Heftergebnisses Abstriche gemacht werden müssen. Es soll auch bei hohen Arbeitsgeschwindigkeiten ein einwandfreies und lagerichtiges Heften von Druckereierzeugnissen ermöglicht werden.

Eine weitere Aufgabe der Erfindung besteht darin eine Änderung des Verarbeitungsablaufes mit relativ niedrigem Aufwand zu ermöglichen.

Diese Aufgabe wird erfindungsgemäss durch eine Vorrichtung mit den Merkmalen des kennzeichnenden Teils des Anspruches 1 und ein Verfahren mit den Merkmalen des Anspruches 13 gelöst

Ein wesentliches Merkmal der Erfindung liegt darin, dass Heftkopf und sattelförmige Auflage im Bereich des Zusammenwirkens beim Heften eine koordinierte Schwenkbewegung um eine gemeinsame Schwenkachse durchlaufen, wobei die Schwenkung des Heftkopfs und der Auflage nicht notwendigerweise um eine gemeinsame physische Schwenkachse erfolgen muss, sondern auch durch entsprechende Bewegungssteuerungen bewirkt werden kann, welche die gewünschte Schwenkung um die erfindungsgemässe Schwenkachse herbeiführt. Um die Klammern auch bei kurzen und sehr kurzen Klammerheftzeiten lagerichtig eintreiben und einwandfrei schliessen zu können hat es sich als vorteilhaft erwiesen während des Klammersetzvorgangs die Heftköpfe und die sattelförmigen Auflagen, in einer gemeinsamen Ebene anzuordnen, so dass der Stössel des Heftkopfes die Klammern im Bundstich im Wesentlichen genau linear auf die zugeordnete Auflage und ihre Umbieger ausgerichtet eintreiben kann. Die Winkellage des Stössels bezüglich des Klammerumbiegers wird also während dem Zusammenwirken grundsätzlich nicht verändert. Dies wird bei den oben beschriebenen bekannten Vorrichtungen dadurch erreicht oder angestrebt, dass die beim Heften zusammenwirkenden Teile der Vorrichtung in einer quer zur Förderrichtung angeordneten Ebene aufeinander ausgerichtet sind. Bei den Vorrichtungen und Verfahren gemäss der vorliegenden Erfindung werden zwar Heftkopf und sattelförmiger Auflage weiterhin in der vorteilhaften 180° Winkellage, in der so genannten Heftebene, zueinander gehalten, beide werden allerdings unter Beibehaltung dieser Winkellage zueinander gegenüber der Förderebene verschwenkt. Im Bereich des Zusammenwirkens sind die beiden gleichsinnigen Schwenkbewegungen so aufeinander abgestimmt, dass sie in einer Ebene zusammenfallen und um eine einzige gemeinsame (theoretische) Schwenkachse erfolgen.

Bei der Erfindung wird also nicht nur auf die bei den bekannten Heftapparaten übliche starre Befestigung der sattelförmigen Auflagen am Förderorgan verzichtet, sondern sie wird in synergistischer Weise durch die schwenkbewegliche Lagerung der Heftköpfe entlang einer kreisförmigen Umlaufbahn ergänzt Da sowohl die Heftköpfe als auch die sattelförmigen Auflagen Anteil an der Schwenkbewegung haben, gestaltet sich die Lastverteilung auf die zu bewegenden Bauteile wesentlich günstiger, da sich die Schwenkbewegung auf beide Vorrichtungsteile verteilt Ausserdem resultiert ein grösserer Freiheitsgrad für die Konstruktion der Vorrichtung und die gegenseitige Abstimmung von Heftkopf und Auflagen, so dass auch die Qualität der Heftung verbessert werden kann.

Diese bewegliche Lagerung ist derart beschaffen, dass die Auflagekanten der sattelförmigen Auflagen und die Fronten der Heftköpfe ("Heftkopfspitzen") im gesamten Heftbereich mit einer kleineren, grösseren oder gleichen Geschwindigkeit im Vergleich zur Förderorgangeschwindigkeit geführt werden können, wobei die optimale Ausrichtung der Heftköpfe und der Auflagen in der Heftebene stets gewährleistet ist Besonders vorteilhaft für eine qualitativ gute Heftung in Zusammenwirkung mit Rotationsheftapparaten sind Lösungen, bei denen die Geschwindigkeit der Auflagen im Heftbereich gleich oder grösser als die Förderorgangeschwindigkeit ist.

Die Vorteile der langen, zum Heften in der optimalen Position zur Verfügung stehenden Zeit wie sie aus der EP546326 für Heft- oder Sammeltrommeln in Kombination mit Heftköpfe die entlang einer kreisförmigen Umlaufbahn bewegt werden bekannt sind, lassen sich durch die vorliegende Erfindung unter Verzicht auf die Hefttrommeln mit ihrem hohen Platz- und Investitionsbedarf auf Anlagen mit flexiblerem und kostengünstigerem "Leiterumlauf" übertragen. Ein Leiterumlauf einer Vorrichtung gemäss einer Ausgestaltungsform der vorliegenden Erfindung umfasst eine Vielzahl von sattelförmigen Auflagen die von einem Förderorgan entlang einer Hauptförderrichtung in einem oberen Trum des Umlaufs an verschiedenen Bearbeitungsstationen vorbeigeführt werden.

Im Folgenden ist die Erfindung anhand der Figuren Ausführungsbeispiele der Erfindungsgegenstände näher erläutert. Es zeigt
- Figur 1: einen Ausschnitt aus einem Sammelhefter im Bereich einer Heftvorrichtung gemäss dem Stand der Technik, bei dem die Heftköpfe verschwenkt, die sattel-
- Figur 2 a-e: förmigen Auflagen aber nicht aus ihrer querstehenden Position verschwenkt werden können; je einen Ausschnitt aus einer Seitenansicht eines Sammelhefters im Bereich einer Heftvorrichtung gemäss einer ersten Ausführungsform der Erfindung, wo- bei die Ausschnitte fünf aufeinander folgende Zeitpunkte des Heftvorgangs zei- gen;
- Figur 3 a-e: je einen Ausschnitt aus einer Seitenansicht eines Sammelhefters im Bereich einer Heftvorrichtung gemäss einer zweiten Ausführungsform der Erfindung, wobei die Ausschnitte fünf aufeinander folgende Zeitpunkte des Heftvorgangs zeigen;
- Figur 4 a-e: je einen Ausschnitt aus einer Seitenansicht eines Sammelhefters im Bereich einer Heftvorrichtung gemäss einer dritten Ausführungsform der Erfindung, wo- bei die Ausschnitte fünf aufeinander folgende Zeitpunkte des Heftvorgangs zei- gen;
- Figur 5: einen Ausschnitt aus einer Seitenansicht eines Sammelhefters im Bereich einer Heftvorrichtung gemäss einer vierten Ausführungsform der Erfindung, wobei im Ausschnitt drei aufeinander folgende Zeitpunkte des Heftvorgangs gezeigt sind;
- Figur 6: eine Umbiegereinheit, wie sie bevorzugterweise in den erfindungsgemässen Auflagen zum Einsatz kommt; und
- Figur 7: eine Ausführungsform einer sattelförmigen Auflage, wie sie zum Beispiel in ei- nem Sammelhefter gemäss Figur 4 gezeigt sind, bei der die linken Anteile der Aufhängung nicht dargestellt sind.

In der Figur 1 ist ein Ausschnitt aus einem Sammelhefter im Bereich eines Heftkopfrades 21 in einer schematischen Ansicht von der Seite dargestellt, bei dem acht Heftköpfe 20 am Heftkopfrad 21 rotierend um die Achse A umlaufen. Vorrichtung und Verfahren gemäss der Figur 1 entsprechen nicht der vorliegenden Erfindung, da wesentliche Erfindungsmerkmale fehlen. In dem Vergleichsbeispiel der Figur 1 sind Heftköpfe 20 und Heftkopfrad 21 stark schematisiert dargestellt und eine Drahtabschnittspendeeinheit ist ganz weggelassen. Von einem Leiterumlauf, auch Sammelrundlauf 10 genannt, ist nur ein Ausschnitt dargestellt. Der Sammelrundlauf 10 umfasst eine Vielzahl von sattelförmigen Auflagen 2, die von einem das Förderorgan 11 entlang einer Hauptförderrichtung F an verschiedenen Bearbeitungsstationen vorbeigeführt werden, wobei in der Figur 1 in Form der Heftstation nur eine solche Bearbeitungsstation gezeigt ist. Die Antriebsmittel, die die quer zur Hauptförderrichtung F in annähernd gleichmässigen Abständen angeordneten sattelförmigen Auflagen 2 mittels mindestens einem endlos umlaufenden Förderorgan 11 im Uhrzeigersinn bewegen, sind in der Figur 1 ebenfalls nicht dargestellt. In einem oberen Trum des Sammelrundlaufs werden die sattelförmigen Auflagen 2 in einer aufrechten, zur Förderrichtung F orthogonalen Stellung an einer Mehrzahl von Zuförderem vorbeigeführt, wo sie in bekannter Weise Teilprodukte, die ein gefalztes Blatt oder ganze Bünde umfassen können, aufgelegt bekommen, so dass in dieser Hinsicht eine zB. EP 095 603 entsprechende Beschickung erfolgen kann, bevor sie den in der Figur 1 gezeigten Heftbereich erreichen. Es ist bekannt, dass den Zuförderern im Bereich des oberen Trums vorzugsweise noch Stationen vorgeschaltet sein können, in denen die zuzuführenden Produkte zum Beispiel bedruckt oder mit Karten oder sog. Memostick-Zetteln beklebt werden können.

Der in der Figur 1 dargestellte Rotationsheftapparat 9 ist vorzugsweise in einem, bezogen lauf die Hauptförderrichtung F, Endbereich des oberen Trums angeordnet, so dass die fertig gehefteten Produkte P vor Erreichen des Trumendes von den sattelförmigen Auflagen 2 entnommen und bspw. einer Schneideinrichtung zugeführt werden können.

In der Figur 1 wird gezeigt, dass die Heftköpfe 20 an ihren, zur zentralen Achse A des Heftkopfrades weisenden Enden, mittels eines Lagerbolzens 23 schwenkbeweglich an einer kreiszylindrischen Nabe 22 angelenkt sind. Wie aus der Figur zudem ersichtlich ist, lassen sich die Heftköpfe 20 aus ihren radialen Winkelpositionen um die Lagerbolzen 23, die im einfachsten Fall auch die Heftkopfschwenkachse H definieren, verschwenken. Die zum Verschwenken nötigen Steuereinrichtungen sind dem Fachmann bekannt und in der Figur 1 nicht dargestellt. Eine vorteilhafte Ausrichtung der Heftköpfe 20 auf die, an einem Förderorgan in einer fixen orthogonalen Stellung N angeordneten, Auflagen erfolgt in der Vorrichtung gemäss Figur 3 jedoch nicht Aus der folgenden Beschreibung wird deutlich, dass sich Heftköpfe 20 und Heftkopfrad 21 bei geeigneter Wahl der Steuereinrichtungen und entsprechender Steuerabläufe in erfindungsgemässen Vorrichtungen und Verfahren einsetzen lassen. Die wesentlichen technischen Merkmale eines Heftkopfrades, das sich in der vorliegenden Erfindung einsetzen lässt, kann der Fachmann zum Beispiel der EP 691 215 entnehmen.

Ein weiterer möglicher Aufbau eines Heftkopfrades und der Heftköpfe, wie sie bei der vorliegenden Erfindung zum Einsatz kommen können, ist zum Beispiel aus der EP546326 der Anmelderin bekannt, und wird hier daher nicht mehr im Detail beschrieben. Das Biegen der Drahtabschnitte zu U-förmigen Klammern und das Eintreiben dieser in die Druckprodukte ist zum Beispiel aus der EP399322 bekannt. Diese Aspekte der Heftvorrichtung und des Heftvorganges müssen daher ebenfalls nicht mehr im Detail beschrieben werden, sondern es wird diesbezüglich auf die ausführliche Beschreibung der Konstruktion und der Funktion in den genannten Schriften verwiesen. In der EP546326 wird, wie eingangs erwähnt, bereits vorgeschlagen die annähernd lotrecht umlaufenden Heftköpfe im Bereich des Zusammenwirkens mit den auf einer Hefttrommel kreisförmig umlaufenden Auflagen derart zu verschwenken, dass sie gegenüber der Lotrechten etwas schräg gestellt sind. Im Rahmen der vorliegenden Erfindung können solche Heftvorrichtungen ebenfalls zum Einsatz kommen. Um beim Heften auf einem Leiterumlauf unter Verwendung der vorgängig beschriebenen Rotationsheftköpfe beste Arbeitsergebnisse zu erzielen ist gemäss der vorliegenden Erfindung für jede der sattelförmigen Auflagen am Förderorgan 11 mindestens eine Schwenkachse S (vgl. Fig. 2) vorgesehen die im Wesentlichen parallel zur Auflagekante 13 ausgerichtet ist und es erlaubt, die sattelförmige Auflage aus einer orthogonalen Normalposition N, in der der Sattel im wesentlichen senkrecht zu der vom Förderorgan 11 definierten Hauptförderebene X steht, in davon abweichende Schwenkpositionen V, R zu bringen (vgl. ebenfalls Fig. 2). Wie im Folgenden noch genauer ausgeführt wird, kann die Schwenkachse S in einer Ausführungsform mit der Auflagekante 13 der sattelförmigen Auflage im wesentlichen zusammenfallen und in anderen Ausführungsformen liegt sie ober- oder unterhalb der Auflagekante 13. Körperlich ausgebildet ist vorzugsweise nicht die gesamte Schwenkachse, sondern nur zwei kurze seitliche Zapfen, Achsstummel oder Lagerstellen 14, die auf der Schwenkachse S liegen und mittels derer die sattelförmige Auflage beidseitig am Förderorgan 11 direkt oder indirekt angelenkt ist

In der Figur 2a ist in einer Seitenansicht ein Ausschnitt aus einem Sammelrundlauf 10 gemäss einer ersten bevorzugten Ausführungsform der vorliegenden Erfindung gezeigt Derselbe Ausschnitt des Sammelrundlaufs im Bereich eines Heftkopfrades 21 ist in den Figuren 2b bis 2e in vier weiteren, aufeinander folgenden Zeitpunkten während des Heftvorgangs dargestellt Aus der Figurenfolge wird deutlich, dass nicht nur der Heftkopf 20 sondern auch die sattelförmigen Auflagen 2, 2', 2" schwenkbeweglich angeordnet sind. In der Figur sind jeweils drei gleichmässig voneinander beabstandete Auflagen 2", 2, 2' dargestellt Die in Förderrichtung vorlaufende Auflage 2' trägt ein bereits mit einer Klammer K geheftetes Druckprodukt P', die mittlere Auflage trägt das im dargestellten Verfahrensablauf zu bearbeitende Druckprodukt P und die nachlaufende Auflage 2" trägt das im nächstfolgenden Hefttakt zu bearbeitende Druckprodukt P". Die Steuereinrichtungen 14, 15, 16 zum Verschwenken der Auflagen 2, 2', 2" sind in der Figur nur schematisch angedeutet und werden im Folgenden anhand eines Ausführungsbeispiels noch genauer erläutert werden. In den erfindungsgemässen Vorrichtungen kommen als Förderorgane vorzugsweise Schuborgane zum Einsatz, die die Auflagen in Förderrichtung schieben. Sollte es gewünscht sein, so lassen sich auch Zugorgane einsetzen, wie Sie zum Beispiel aus der EPO95603 der Anmelderin bekannt sind.

Die Schwenkachsen S der am Förderorgan 11 angeordneten Auflagen 2, 2'und 2" fallen bei der Ausführungsform gemäss der Figur 2 im Wesentlichen mit den jeweiligen Anlagekanten 13 zusammen. Auf den Schwenkachsen S liegen in dieser Ausführungsform auch die Lagerzapfen 17, mittels derer die Auflagen 2 am Förderorgan 11 angreifen. Das Förderorgan 11 definiert die Hauptförderebene X in der die Lagerzapfen 17 der Auflagen 2 in der Hauptförderrichtung F mit einer annähernd gleich bleibenden Geschwindigkeit gefördert werden. In der orthogonalen Normalposition der sattelförmigen Auflagen werden alle Anteile der Auflagen 2 mit dem aufliegenden Druckprodukt mit derselben Geschwindigkeit in Richtung F bewegt. Dies ändert sich im Bereich des Zusammenwirkens mit dem Heftkopf 20 und ist in der Figur 4 exemplarisch für Auflage 2 dargestellt Während sich in der Figur 2a die Auflage 2 noch in der zur Hauptförderebene X orthogonalen Normalposition N befindet, ist der Heftkopf 20 schon in eine von der orthogonalen abweichende Winkellage U geschwenkt in einem folgenden, in der Figur 4b, dargestellten Zeitpunkt ist die Aufnahme 2 in Richtung W in eine Position V geschwenkt, und dabei derart auf den Heftkopf 20 ausgerichtet, dass die am Heftvorgang unmittelbar beteiligten Anteile beider in einer Heftebene H zu liegen kommen. Im Zeitabschnitt, der in den Figuren 2b bis 2d dargestellt ist, ändert sich zwar die Lage von Heftkopf 20 und Auflage 2 kontinuierlich in Bezug auf die Hauptförderebene X. Ihre Lage zueinander in der Heftebene H bleibt jedoch unverändert, so dass Stempel, Stössel und die damit zusammenwirkende Umbiegereinheit möglichst lange in einer optimalen Ausrichtung zueinander gehalten werden. In der Figur 2c befinden sich Heftkopf und Auflage für einen Moment in der orthogonalen Stellung H/O, aus der sie aber durch die, die Förderbewegung in Richtung F, überlagernde Schwenkbewegung in die jeweiligen Schwenkpositionen Q und R bewegt werden, ohne dass sie dabei die Heftebene verlassen. Dies geschieht erst nach Abschluss des Heftvorganges, wenn, wie in der Figur 2e dargestellt, der Kontakt zwischen Heftkopf 20 und Auflagekante 13 der Auflage 2 gelöst wird und die Auflage 2 zurück in die orthogonale Normalposition geschwenkt wird. Da die Auflage 2 während des Heftvorganges kontinuierlich gegen die ursprüngliche Schwenkrichtung W aus der anfänglichen Position V in die Endposition R geschwenkt wurde muss sie zur Rückkehr in die Normalposition N wiederum in Richtung W geschwenkt werden. Die Schwenkachse fällt bei dieser Anordnung im Wesentlichen mit der Auflagenkante zusammen, so dass im Heftbereich die Auflage und die jeweilige Heftkopfspitze sowie das Fördermittel eine im Wesentlichen gleiche Geschwindigkeit aufweisen. Die Bewegungssteuerung des Heftkopfes erfolgt durch hier nicht näher dargestellte Mittel in einer Weise gemäss EP546326 derart, dass dieser die erfindungsgemässe Schwenkung um die Schwenkachse S der Auflagen durchführt.

In einer weiteren Ausführungsform der Erfindung, wie sie in der Figur 3 gezeigt ist, fallen die Schwenkachsen S' der Auflagen 30 nicht mit den Auflagekanten 13' zusammen. Die Schwenkachsen S' liegen wiederum in der Hauptförderebene X, aber die Auflagekanten 13' sind oberhalb der Schwenkachsen S' angeordnet Um die Auflagen 30, 30', 30" in die mit der Heftebene H zusammenfallende Position V zu bewegen, muss die Auflagekante 13' daher gegen die Hauptförderrichtung F um die Schwenkachse S' in Richtung W' geschwenkt werden, wie es in den Figuren 3 a und b angedeutet.ist. Die Schwenkachse liegt wiederum in der Hauptförderebene X, so dass alle Anteile der Auflage 30, die oberhalb der Hauptförderebenen X liegen in Richtung W' geschwenkt werden und alle Anteile der Auflage 30, die unterhalb der Hauptförderebenen X liegen in die Gegenrichtung. Wie zum Ausführungsbeispiel der Figur 2 beschrieben, bleiben Heftkopf 20 und Auflage 30 während des gesamten Heftvorganges in der Heftebene H, so dass nach Ende des Heftvorganges die Auflage wieder in Richtung W' in die Normalposition N geschwenkt werden muss.

In der Figur 4 ist eine weitere bevorzugte Ausführungsform dargestellt, bei der die Anlagekanten 13" der Auflagen 40, 40', 40" unterhalb der Hauptförderebene X angeordnet sind. Die Schwenkachsen S" liegen wiederum in der Hauptförderebene X, aber da die Auflagekanten 13" unterhalb der Schwenkachsen S" angeordnet sind, müssen die Auflagen 40, 40', 40" in Richtung W" geschwenkt werden um sie in die mit der Heftebene H zusammenfallende Position V zu bewegen, muss die Auflagekante 13" daher gegen die Hauptförderrichtung F um die Schwenkachse S" in Richtung W" geschwenkt werden. Zusammen mit der Auflagekante 13" werden, wie es in den Figuren 4a und b angedeutet ist alle Anteile der Auflage 40 um die Schwenkachse S" in Richtung W" geschwenkt, da alle Anteile der Auflage 40 unterhalb der Hauptförderebene X liegen. Heftkopf 20 und Auflage 40 bleiben wiederum während der Förderung während des gesamten Heftvorganges in der Heftebene H, so dass nach Ende des Heftvorganges die Auflage 40 wieder in Richtung W" in die Normalposition N geschwenkt werden muss.

In den drei Ausführungsformen der Figuren 2 bis 4 werden Heftkopf 20 und die sattelförmigen Auflagen 2, 30, 40 während des Heftens in der Heftebene H, jeweils um eine Schwenkachse S, S', S" geschwenkt, die durch die Lagermittel 17, 17', 17" der Auflagen 2, 30, 40 an den Förderorganen 11 vorgegeben ist Ausserdem ist erkennbar, dass die Schwenkachsen S der Auflagen in einer horizontalen Ebene bewegt sind. In der Figur 5 ist eine weitere bevorzugte Ausführungsform gemäss der vorliegenden Erfindung gezeigt, die diesbezüglich von den vorgenannten Anordnungen abweicht Die Auflagen 50 werden zumindest im Bereich des Zusammenwirkens mit den Heftköpfen 20 mittels einer Führungsbahn 53 aus der Hauptförderebene X herausbewegt, so dass die Anlagekanten 13"' kurzzeitig einen Kreissektor L in Richtung zum Heftkopf hin beschreiben, bevor sie wieder in der Hauptförderebene X in Hauptförderrichtung F transportiert werden. Da die Auflagen 50 trotz der überlagerten Radialbewegung entlang L im Bereich des Zusammenwirkens mit den Heftköpfen 20 wiederum in der Heftebene H zu liegen kommen, liegt die Schwenkachse beabstandet von den Lagermitteln 51 an Fördermittel 11' und Führungsbahn 53. Die Bewegung, respektive die Steuerung der Auflagen 50 aus der Hauptförderebene X heraus erfolgt vorzugsweise durch ein Wagenführungssystem mit mindestens zwei Auflagepunkten, ein Pendelsystem mit einer zusätzlichen Steuerkulisse oder einem Pendlelsystem mit temporärem Fixieren der Auflage.

In der Figur 5 befinden sich die Auflage 50 und der Heftkopf 20 in der Heftebene H, die zum dargestellten Zeitpunkt mit der zur Hauptförderebene X orthogonalen Normalposition N zusammenfällt Aus dieser werden sie aber durch die, die Förderbewegung überlagernde, Schwenkbewegung in die jeweiligen Schwenkpositionen Q und R bewegt, ohne dass sie dabei die Heftebene verlassen. Dies geschieht erst nach Abschluss des Heftvorganges, wenn, wie durch Auflage 50' und Heftkopf 20' angedeutet, der Kontakt zwischen Heftkopf 20 und Auflagekante 13"' der Auflage 50' gelöst und die Auflage zurück in die orthogonale Normalposition N geschwenkt wird (ähnlich wie in Figur 3a). Da die Auflage während des Heftvorganges kontinuierlich gegen die ursprüngliche Schwenkrichtung W"' aus der anfänglichen Position V in die Endposition R geschwenkt wird muss sie zur Rückkehr in die Normalposition N wiederum in Richtung W"' geschwenkt werden. Die nicht massstäblich dargestellten Heftkopfpositionen 20" und 20' stellen den Heftkopf in den von der orthogonalen O abweichenden Winkellagen U, respektive Q geschwenkt dar. Entsprechend sind die Aufnahmen 50" und 50' in ihre Positionen V und R geschwenkt dargestellt

Während des Heftens ändert sich zwar wiederum die Winkellage von Heftkopf 20 und Auflage 50 kontinuierlich in Bezug auf die Hauptförderebene X. Ihre Lage zueinander in der Heftebene H bleibt jedoch unverändert, so dass Stempel, Stössel des Heftkopfes und die damit zusammenwirkende Umbiegereinheit der Auflage in gewünschter Weise in einer optimalen Ausrichtung zueinander gehalten werden. Der Bewegungsweg der Schwenkachsen der Auflagen der bevorzugten Ausführung gemäss Figur 5 ist im Heftbereich über die Hauptförderebene X erhöht Entsprechend der Lösung gemäss Figur 3a weisen hier die Auflagen (zusammen mit der jeweiligen Heftkopfspitze) eine grössere Geschwindigkeit auf, als das Fördermittel, so dass eine optimale Zusammenwirkung mit dem gezeigten Rotationshefter erfolgen kann.

In den Figuren 2 bis 5 ist jeweils nur ein Heftkopf dargestellt. Es ist für den Fachmann aber offensichtlich, dass jeder der dargestellten Heftköpfe 20 in den Figuren eine Reihe von zwei, drei oder mehr Heftköpfen symbolisiert, die in den efindungsgemässen Vorrichtungen zum gleichzeitigen Heften jeweils eines Druckproduktes zum Einsatz kommen.

Bei den gezeigten Ausführungsformen werden die Auflagen im Wesentlichen entlang der horizontalen Hauptförderebene und linear bewegt Bei besonderen Ausführungsformen kann es erwünscht sein, dass die Auflagen in einer von einem linearen Bewegungsweg abweichenden Bahn, die in der Hauptförderebene X liegt, bewegt werden. Der Erfindungsgedanke umfasst ausserdem auch Lösungen, bei welchen die Auflagen nicht zweiseitig, sondern (strebenartig) nur einseitig verschwenkbar gelagert mit Druckbogen beschickbar sind. Diesfalls wird vorzugsweise im Heftbereich eine zusätzliche Abstützung des freien Endes der Auflage vorgesehen, welche eine zusätzliche Kraftaufnahme ermöglicht.

Heftköpfe mit Stösseln, die die Klammern durch das Papier der zu heftenden Produkte stossen, sind wie oben erwähnt aus dem Stand der Technik bekannt. Eine bevorzugte Ausführungsform einer Umbiegereinheit 19, die die nach dem Durchstossen frei nach unten aus dem Papier ragenden Klammerenden mittels Umbiegeflügeln 26 schliesst und andrückt ist in der Figur 6 dargestellt Beim Heften wird ein federkraftbeaufschlagter Stempel 27 der Klammer K entgegen nach oben gedrückt. Der Stempel und die zwei Umbiegeflügel 26 sind zwischen einer ersten 31 und einer zweiten 32 Lagerplatte gehalten. Durch Druck auf eine vertikal vorstehende Nase 33 am unteren Ende des Stempels 27 lässt sich dieser gegen die Kraft einer Rückstellfeder 37 nach oben schieben. Die erste Lagerplatte ist gegenüber der zweiten Lagerplatte 32 verkürzt, so dass die Nase 33 von einer Seite her zugänglich ist Im oberen Bereich der Umbiegereinheit sind die sind die Platten 31, 32 annähernd gleich hoch, so dass sie einen Aufnahmespalt für die umzubiegende Klammer K definieren. Ein am Stempel oberseitig angeordneter Amboss 28 greift beidseitig in Aufnahmenuten 29 der Umbiegeflügel 26 ein. Die Umbiegeflügel 26 werden um Achsen 36 geschwenkt und drücken mit ihren oberen Biegeschenkeln 34 gegen die Klammerenden. Bei der federkraftbetriebenen Abwärtsbewegung des Stempels 27 wirkt der Amboss mit einem Rücksteller 35 des Umbiegeflügels 26 zusammen und schwenkt diesen wieder in eine untere Position, wie sie in der Figur 6 dargestellt ist.

Eine sattelförmige Auflage 40, wie sie bevorzugterweise in einer Ausführungsform der Erfindung gemäss der Figur 4 zum Einsatz kommt, ist in der Figur 7 gezeigt. Das zu heftende Druckprodukt P liegt mit dem Bundsteg auf der Auflagekante 13" zum Heften auf. In der dargestellten Ausführungsform umfasst die Auflage 40 drei Umbiegereinheiten 19, 19', 19". Die Oberkanten der Umbiegereinheiten 19, 19', 19" fluchten mit der Auflagekante 13" oder ragen leicht über diese heraus, so dass sie eine eigentliche funktionelle Auflagekante darstellen. Die Umbiegereinheiten 19, 19', 19" werden über einen durchgängigen Steuerbalken 25 betätigt, der beidseitig mit Steuerrollen 66 versehen ist Der Steuerbalken 25 greift von unten an die Stempel 27 der Umbiegereinheiten 19, 19', 19" an, die dazu wie in der Figur 7 gezeigt, vorzugsweise mit den Nasen 33 ausgerüstet sind. Mittels einer wiederum nicht in der Figur gezeigten Steuerkulisse lassen sich die Steuerrollen 66 und damit die Steuerbalken 25 im Heftbereich nach oben schieben. Diese Aufwärtsbewegung des Steuerbalkens 25 wird auf Stempel, Amboss und Umbiegerflügel übertragen, die gegen die Kraft der Rückstellfeder 37 nach oben bewegt werden. Diese Aufwärtsbewegung ist genau mit dem Einstossen der Heftklammer durch den Heftkopf koordiniert, um ein qualitativ einwandfreies Heftergebnis zu erzielen.

Die Schwenkbeweglichkeit der Auflage 40 um die Schwenkachse S wird durch die Aufhängung 14, die nur an der in Förderrichtung F linken Seite der Auflage dargestellt ist, vermittelt. Die Auflage 40 ist an zwei seitlichen Pendeln 15 der Aufhängung 14 befestigt, so dass die Auflagekante 13" deutlich beabstandet unterhalb der Schwenkachse S zu liegen kommt Die Lagerzapfen 17 greifen am nicht dargestellten Förderorgan an und definieren die Schwenkachse S. Durch eine Rückstellfeder 24 werden die Auflagen 40 relativ zur Förderrichtung F in der orthogonalen Normalposition N gehalten, solange keine Kraft auf das der Schwenkachse entgegengesetzte freie Ende des Pendels 15 ausgeübt wird. Dort ist vorzugsweise eine Pendelrolle 16 abgeordnet, die beim Heften mit einer Steuerkulisse zusammenwirkt und die Schwenkbewegung der sattelförmigen Auflage steuert. Die Pendelrolle 16 kann auch dazu dienen, die Auflage beim Heftvorgang zusätzlich abzustützen.

Es ist offensichtlich, dass sich die Auflage 40 gemäss der Figur 7 durch Verändern der vertikalen Montageposition am Pendel 15 entsprechend in die Auflagen der Figuren 2 und 3 umrüsten lässt. Nach dem Lösen der Befestigung zwischen Auflage 40 und Pendel 15 lässt sich die Auflagekante 13" nach oben zur Schwenkachse S hin und über diese hinaus achsparallel verschieben.

Die Auflage gemäss der Figur 7 ermöglicht durch ihre neuartige Aufhängung das erfindungsgemässe Zusammenwirken mit dem Heftkopf im Heftbereich. Es ist ein wesentliches Merkmal der vorliegenden Erfindung, dass Heftkopf und Auflage so zueinander verschwenkt werden, dass sie innerhalb einer gemeinsamen Heftebene zu liegen kommen. Dies bedeutet, dass die von der oder den Schwenkachsen der sattelförmigen Auflage und der Auflagekante definierte Sattelebene und die von der Schwenkachse des Heftkopfes und der Stösselspitze definierte Heftkopfebene im Bereich des und für die Zeit des Zusammenwirkens übereinander gelagert werden und die so genannte Heftebene definieren. Die Heftebene wird dabei kontinuierlich geschwenkt, so dass sie an der gewünschten Stelle orthogonal zur Hauptförderebene X steht. Die Auflagen lassen sich in bevorzugten Ausführungsformen während der Schwenkbewegung passiv ausrichten. Durch die geeignete Wahl und Anordnung der Steuermittel lassen sich die Auflagen durch die Wirkverbindung mit der Heftvorrichtung rein passiv steuern, was die Konstruktion wesentlich vereinfacht und die Vorrichtung erheblich verbilligt.

Bei der Ausführungsform gemäss der Figur 2 fallen Schwenkachse S und Anlagekante 13 in der Hauptförderebene X zusammen, so dass es beim erfindungsgemässen Verschwenken zu keiner Bewegung der Anlagekante 13 aus der Ebene X heraus kommt Im Gegensatz dazu wird bei den Ausführungsformen gemäss der Figuren 3 und 4 die Anlagekante durch das Verschwenken der Auflagen relativ zur Hauptförderebene bewegt, das heisst ihr vertikaler Abstand zur Hauptförderebene ändert sich. Bei der Produktzuführung auf die schwenkbeweglichen sattelförmigen Auflagen, wie sie aus der DE 19638448 bekannt ist, spielt dieser Höhenunterschied keine Rolle, da es zu keinem direkten Wirkkontakt zwischen Produktzuführungsstation und sattelförmiger Auflage kommt Beim Heften jedoch ist ein direkter Wirkkontakt zwischen Hefter und Auflage essentiell und daher kann diese Höhenveränderung ein Rolle spielen und die Qualität des Arbeitsergebnisses beeinflussen. Wie bereits oben erwähnt wird in der Vorrichtung gemäss der DE 19638448 beim Heften gerade nicht verschwenkt. In weiteren Ausführungsformen der vorliegenden Erfindung wird für die, durch das Verschwenken hervorgerufene, Höhenveränderung der Auflagekanten korrigiert. Dies erfolgt vorzugsweise durch Führungsmittel, zum Beispiel Führungsbahnen oder Steuerkulissen, wie sie im Prinzip bereits zur Steuerung der Schwenkbewegung bei der Ausführungsform gemäss der Figur 5 beschrieben sind. Es wird aktiv oder passiv gesteuert, um die Auflagekanten während des Zusammenwirkens mit den Heftköpfen im Wesentlichen in einer Ebene zu halten, die parallel zur Hauptförderebene X liegt Anhand der obigen Ausführungen wird deutlich, dass die erfindungsgemässe Vorrichtung 10 zum Sammeln, Transportieren und Heften von mehrteiligen gefalzten Druckprodukten mindestens ein endlos umlaufendes Förderorgan 11 aufweist, das eine Mehrzahl von sattelförmigen Auflagen 2, 30, 40, 50 zur reitenden Aufnahme der Druckprodukte längs eines Förderweges F mit quer zum Förderweg ausgerichteten Auflagekanten 13 umfasst. Das Förderorgan 11 fördert die sattelförmigen Auflagen 2, 30, 40, 50 an mindestens einer Arbeitsstation vorbei, wobei mindestens eine Arbeitsstation eine Heftstation 9 mit mindestens einem schwenkbeweglich gelagerten Heftkopf 20 umfasst. Vom Förderorgan 11 ist eine Hauptförderebene X definiert und die sattelförmigen Auflagen 2, 30, 40, 50 sind schwenkbeweglich am Förderorgan 11 angeordnet Jede Auflage 2, 30, 40, 50 durchläuft in einem Bereich des Zusammenwirkens beim Heften mit jeweils mindestens einem Heftkopf 20 eine koordinierte Schwenkbewegung um eine gemeinsame Schwenkachse, so dass der Heftkopf 20 und die sattelförmige Auflage 2, 30, 40, 50 unter Beibehaltung einer vorteilhaften 180° Winkellage, in einer Heftebene H verweilen, während sie gegenüber der Hauptförderebene X verschwenkt werden. Es ist für den Fachmann ersichtlich, dass diese 180° Winkellage aus konstruktiven und/oder kinematischen Gründen nicht exakt und dauerhaft beibehalten werden muss, sondern dass leichte bewegungs- und/oder heftabhängige Abweichungen von dieser 180° Winkellage durchaus auftreten sein können.

In einer bevorzugten Ausführungsform ist die Heftvorrichtung 9 eine Heftvorrichtung mit einer Mehrzahl von schwenkbeweglich entlang einer kreisförmigen Umlaufbahn gelagerten Heftköpfen 20.

Sowohl in der allgemeinen, als auch in der bevorzugten Ausführungsform bilden die sattelförmigen Auflagen 2, 30, 40, 50 und die endlos umlaufenden Förderorgane 11 einen Sammelrundlauf.

Die sattelförmigen Auflagen 2, 2', 2" sind in einer bevorzugten Ausführungsform in der vom Förderorgan 11 definierten Hauptförderebene X schwenkbeweglich am Förderorgan 11 angelenkt, wobei die Schwenkachse S koaxial zu einer Auflagekante 13 ausgerichtet ist so dass, die sattelförmige Auflage 2, 2', 2" aus einer orthogonalen Normalposition N, in der sie im wesentlichen senkrecht zu der vom Förderorgan 11 definierten Hauptförderebene X steht, in davon abweichende Schwenkpositionen V, R bringbar ist, wobei sie beim Verschwenken zwischen Schwenkpositionen V, R jeweils zusammen mit dem Heftkopf 20 in der Heftebene H liegt

In einer weiteren bevorzugten Ausführungsform ist die Vorrichtung dadurch gekennzeichnet, dass die sattelförmigen Auflagen 30, 30', 30" in der vom Förderorgan 11 definierten Hauptförderebene X schwenkbeweglich am Förderorgan 11 angelenkt sind, wobei die Schwenkachse S' parallel unterhalb einer Auflagekante 13' verläuft so dass, die sattelförmige Auflage 30, 30', 30" aus einer orthogonalen Normalposition N, in der sie im wesentlichen senkrecht zu der vom Förderorgan 11 definierten Hauptförderebene X steht, in davon abweichende Schwenkpositionen V, R bringbar ist, wobei sie beim Verschwenken zwischen Schwenkpositionen V, R jeweils zusammen mit dem Heftkopf 20 in der Heftebene H liegt. Bei dieser Vorrichtung ist vorzugsweise die Auflagekante 13' beim Verschwenken der Auflagen 30, 30', 30" in die Heftebene H gegen die Hauptförderrichtung F um die Schwenkachse S' in Richtung W' schwenkbar ausgebildet

In einer weiteren Ausführungsform sind die sattelförmigen Auflagen 40, 40', 40" in der vom Förderorgan 11 definierten Hauptförderebene X schwenkbeweglich am Förderorgan 11 angelenkt, wobei im Gegensatz zu den beiden vorgängig beschriebenen Ausführungsformen, die Schwenkachse S" parallel oberhalb einer Auflagekante 13" verläuft so dass, die sattelförmige Auflage 40, 40', 40" aus einer orthogonalen Normalposition N, in der sie im wesentlichen senkrecht zu der vom Förderorgan 11 definierten Hauptförderebene X steht, in davon abweichende Schwenkpositionen V, R bringbar ist, wobei sie beim Verschwenken zwischen Schwenkpositionen V, R jeweils zusammen mit dem Heftkopf 20 in der Heftebene H liegt Bei diesen Vorrichtungen sind zusammen mit der Auflagekante 13" vorzugsweise alle Anteile der Auflage 40 unterhalb der Hauptförderebene X angeordnet.

In einer vierten bevorzugten Ausführungsform der efindungsgemässen Vorrichtung sind die sattelförmigen Auflagen 50, 50', 50" zumindest im Bereich des Zusammenwirkens mit den Heftköpfen 20 durch eine Führungsbahn 53 aus der Hauptförderebene X herausbewegbar, so dass die Anlagekanten 13"' kurzzeitig einen Kreissektor L in Richtung zum Heftkopf 20 hin beschreiben, wobei die Schwenkachse S" parallel unterhalb einer Auflagekante 13"' verläuft so dass, die sattelförmigen Auflagen 50, 50', 50" aus einer orthogonalen Normalposition N, in der sie im wesentlichen senkrecht zu der vom Förderorgan 11 definierten Hauptförderebene X stehen, in davon abweichende Schwenkpositionen V, R bringbar sind, wobei sie beim Verschwenken zwischen Schwenkpositionen V, R jeweils zusammen mit dem Heftkopf 20 in der Heftebene H liegen. Die Schwenkachse der sattelförmigen Auflagen 50, 50', 50" ist vorzugsweise beabstandet von Lagermitteln 51 und damit beabstandet von Fördermittel 11' und Führungsbahn 53 ausgebildet

Die bewegliche Lagerung der sattelförmigen Auflagen 2, 30, 40, 50 kann derart ausgebildet sein, dass die Auflagekanten 13, 13', 13", 13"' der sattelförmigen Auflagen 2, 30, 40, 50 und die Heftkanten der Heftköpfe 20 im gesamten Heftbereich mit einer kleineren, grösseren oder gleichen Relativgeschwindigkeit im Vergleich zur Geschwindigkeit des Förderorgans 11 geführt werden können, wobei die optimale Ausrichtung der Heftköpfe 20 und der Auflagen 2, 30, 40, 50 in der Heftebene H stets gewährleistet ist

Bevorzugterweise fluchten die Oberkanten der Umbiegereinheiten 19, 19', 19" mit der Auflagekante 13, 13', 13", 13"' oder ragen leicht über diese heraus. Dabei können die Umbiegereinheiten 19, 19', 19" über einen durchgängigen in der Auflage auf- und abbeweglich gelagerten Steuerbalken 25 betätigt werden, der beidseitig mit Steuerrollen 66 versehen ist

Bei den efindungsgemässen Vorrichtungen kann ein federkraftbeaufschlagter Stempel 27 der Umbiegereinheiten 19, 19', 19" einen oberseitig angeordneten Amboss 28 aufweisen, der beidseitig in Aufnahmenuten 29 von Umbiegeflügeln 26 eingreift, so das die Umbiegeflügel 26 zwangsweise Auf- oder Abbewegungen des Amboss in Schwenkbewegungen um Achsen 36 umsetzten.

Das erfindungsgemässe Verfahren zum Sammeln, Transportieren und Heften von mehrteiligen gefalzten Druckprodukten mit einer Vorrichtung 10 mit mindestens einem endlos umlaufenden Förderorgan 11 das eine Mehrzahl von sattelförmigen Auflagen 2, 30, 40, 50 zur reitenden Aufnahme der Druckprodukte längs eines Förderweges F mit quer zum Förderweg ausgerichteten Auflagekanten 13 umfasst und das Förderorgan 11 die sattelförmigen Auflagen 2, 30, 40, 50 an mindestens einer Arbeitsstation vorbeifördert, wobei mindestens eine Arbeitsstation eine Heftstation 9 mit mindestens einem schwenkbeweglich gelagerten Heftkopf 20 umfasst, wobei vom Förderorgan 11 eine Hauptförderebene X definiert ist, ist dadurch gekennzeichnet, dass Heftkopf 20 und sattelförmige Auflage 2, 30, 40, 50 in einem Bereich des Zusammenwirkens beim Heften eine koordinierte Schwenkbewegung um eine gemeinsame Schwenkachse durchlaufen so dass Heftkopf 20 und sattelförmige Auflage 2, 30, 40, 50 unter Beibehaltung einer vorteilhaften 180° Winkellage zueinander, in einer Heftebene H verweilen, während sie gegenüber der Hauptförderebene X verschwenkt werden.

Die Heftvorrichtung 9 umfasst vorzugsweise eine Heftvorrichtung mit schwenkbeweglich entlang einer kreisförmigen Umlaufbahn gelagerten Heftköpfen 20, so dass während des Umlaufs um eine Drehachse A der Heftvorrichtung Anteile der Heftköpfe, insbesondere eine Heftkante nicht in einer Kreisbahn umlaufen.

In einer bevorzugten Ausführungsform des efindungsgemässen Verfahrens sind die sattelförmigen Auflagen 2, 2', 2" in der vom Förderorgan 11 definierten Hauptförderebene X schwenkbeweglich am Förderorgan 11 angelenkt, wobei die Schwenkachse S' koaxial mit einer Auflagekante 13' angeordnet ist so dass, die sattelförmige Auflage 2, 2', 2" aus einer orthogonalen Normalposition N, in der sie im wesentlichen senkrecht zu der vom Förderorgan 11 definierten Hauptförderebene X stehen, am Anfang des Heftvorgangs in eine davon abweichende Schwenkpositionen V gebracht werden, in der sie zusammen mit dem Heftkopf 20 in der Heftebene H liegen und anschliessend unter Beibehaltung der 180° Winkellage mit dem Heftkopf 20 in der Heftebene H bis in eine Schwenkpositionen R geschwenkt werden. Bei diesem Verfahren werden die Auflagekanten 13 der sattelförmigen Auflagen 2, 2', 2" und die Heftkanten der Heftköpfe 20 im gesamten Heftbereich vorzugsweise mit der gleichen Relativgeschwindigkeit im Vergleich zur Geschwindigkeit des Förderorgans 11 geführt werden, wobei die optimale Ausrichtung der Heftköpfe 20 und der Auflagen 2, 2', 2" in der Heftebene H stets gewährleistet ist.

In einer weiteren bevorzugten Ausführungsform des erfindungsgemässen Verfahrens sind die sattelförmigen Auflagen 30, 30', 30" in der vom Förderorgan 11 definierten Hauptförderebene X schwenkbeweglich am Förderorgan 11 angelenkt, aber die Schwenkachse S' verläuft parallel unterhalb einer Auflagekante 13', so dass die sattelförmigen Auflagen 30, 30', 30" am Anfang des Heftvorgangs aus einer orthogonalen Normalposition N, in der sie im wesentlichen senkrecht zu der vom Förderorgan 11 definierten Hauptförderebene X stehen, in eine davon abweichende Schwenkpositionen V gebracht werden, in der sie zusammen mit dem Heftkopf 20 in der Heftebene H liegen und anschliessend unter Beibehaltung der 180° Winkellage mit dem Heftkopf 20 in der Heftebene H bis in eine Schwenkpositionen R geschwenkt werden. Bei diesem Verfahren werden die Auflagekanten 13' der sattelförmigen Auflagen 30, 30', 30" und die Heftkanten der Heftköpfe 20 im gesamten Heftbereich vorzugsweise mit einer im Vergleich zur Geschwindigkeit des Förderorgans 11 höheren Relativgeschwindigkeit geführt, wobei die optimale Ausrichtung der Heftköpfe 20 und der Auflagen 30, 30', 30" in der Heftebene H stets gewährleistet ist.

In einer dritten Ausführungsform des erfindungsgemässen Verfahrens sind die sattelförmigen Auflagen 40, 40', 40" in der vom Förderorgan 11 definierten Hauptförderebene X schwenkbeweglich am Förderorgan 11 angelenkt, aber die Schwenkachse S' verläuft parallel oberhalb einer Auflagekante 13', so dass, die sattelförmigen Auflagen 40, 40', 40' am Anfang des Heftvorgangs aus einer orthogonalen Normalposition N, in der sie im wesentlichen senkrecht zu der vom Förderorgan 11 definierten Hauptförderebene X stehen, in eine davon abweichende Schwenkpositionen V gebracht werden, in der sie zusammen mit dem Heftkopf 20 in der Heftebene H liegen und anschliessend unter Beibehaltung der 180° Winkellage mit dem Heftkopf 20 in der Heftebene H bis in eine Schwenkpositionen R geschwenkt werden. Bei diesem Verfahren werden die Auflagekanten 13 der sattelförmigen Auflagen 40, 40', 40" und die Heftkanten der Heftköpfe 20 vorzugsweise im gesamten Heftbereich mit einer im Vergleich zur Geschwindigkeit des Förderorgans 11 niedrigeren der Relativgeschwindigkeit geführt, wobei die optimale Ausrichtung der Heftköpfe 20 und der Auflagen 40, 40', 40" in der Heftebene H stets gewährleistet ist.

In einer vierten bevorzugten Ausführungsform des efindungsgemässen Verfahrens werden die sattelförmigen Auflagen 50, 50', 50" zumindest im Bereich des Zusammenwirkens mit den Heftköpfen 20 durch eine Führungsbahn 53 aus der Hauptförderebene X in Richtung Heftkopf 20 herausbewegt, so dass die Anlagekanten 13'" kurzzeitig einen Kreissektor L in Richtung zum Heftkopf 20 hin beschreiben, wobei die Schwenkachse S" parallel unterhalb einer Auflagekante 13"' verläuft so dass, die sattelförmigen Auflagen 50, 50', 50" am Anfang des Heftvorganges aus einer orthogonalen Normalposition. N, in der sie im wesentlichen senkrecht zu der vom Förderorgan 11 definierten Hauptförderebene X stehen, in eine davon abweichende Schwenkpositionen V gebracht werden, in der sie zusammen mit dem Heftkopf 20 in der Heftebene H liegen und anschliessend unter Beibehaltung der 180° Winkellage mit dem Heftkopf 20 in der Heftebene H bis in eine Schwenkpositionen R geschwenkt werden. Bei diesem Verfahren werden die Auflagekanten 13'" der sattelförmigen Auflagen 50, 50', 50" und die Heftkanten der Heftköpfe 20 vorzugsweise im gesamten Heftbereich mit einer Relativgeschwindigkeit im Vergleich zur Geschwindigkeit des Förderorgans 11 höheren Relativgeschwindigkeit geführt, wobei die optimale Ausrichtung der heftköpfe 20 und der Auflagen 50, 50', 50" in der Heftebene H stets gewährleistet ist.

Die Auflagekanten 13, 13', 13", 13"' der sattelförmigen Auflagen 2, 30, 40, 50 und die Heftkanten der Heftköpfe 20 können im gesamten Heftbereich mit einer kleineren, grösseren oder gleichen Relativgeschwindigkeit im Vergleich zur Geschwindigkeit des Förderorgans 11 geführt werden, wobei die optimale Ausrichtung der Heftköpfe 20 und der Auflagen 2, 30, 40, 50 in der Heftebene H stets gewährleistet ist

## Patentansprüche

1. Vorrichtung (10) zum Sammeln, Transportieren und Heften von mehrteiligen gefalzten Druckprodukten mit mindestens einem endlos umlaufenden Förderorgan (11) das eine Mehrzahl von sattelförmigen Auflagen (2, 30, 40, 50) zur reitenden Aufnahme der Druckprodukte längs eines Förderweges mit quer zum Förderweg ausgerichteten Auflagekanten (13) umfasst und das Förderorgan (11) die sattelförmigen Auflagen (2, 30, 40, 50) an mindestens einer Arbeitsstation vorbeifördert, wobei mindestens eine Arbeitsstation eine Heftstation (9) mit mindestens einem schwenkbeweglich gelagerten Heftkopf (20) umfasst, wobei vom Förderorgan (11) eine Hauptförderebene (X) definiert ist, **dadurch gekennzeichnet, dass** die sattelförmigen Auflagen (2, 30, 40, 50) schwenkbeweglich am Förderorgan (11) angeordnet sind und jede Auflage (2, 30, 40, 50) in einem Bereich des Zusammenwirkens beim Heften mit jeweils mindestens einem Heftkopf (20) eine koordinierte Schwenkbewegung um eine gemeinsame Schwenkachse durchläuft, so dass Heftkopf (20) und sattelförmige Auflage (2, 30, 40, 50) unter Beibehaltung einer vorteilhaften 180° Winkellage, in einer Heftebene (H) verweilen, während sie gegenüber der Hauptförderebene (X) verschwenkt werden.

2. Vorrichtung nach Anspruch 1, **dadurch gekennzeichnet, dass** die Heftvorrichtung (9) eine Rotationsheftvorrichtung mit einer Mehrzahl von schwenkbeweglich entlang einer kreisförmigen Umlaufbahn gelagerten Heftköpfen (20) umfasst

3. Vorrichtung nach einem der Ansprüche 1 bis 2, **dadurch gekennzeichnet, dass** die sattelförmigen Auflagen (2, 2', 2") in der vom Förderorgan (11) definierten Hauptförderebene (X) schwenkbeweglich am Förderorgan (11) angelenkt sind, wobei die Schwenkachse (S) koaxial zu einer Auflagekante (13) ausgerichtet ist so dass, die sattelförmige Auflage (2, 2', 2") aus einer orthogonalen Normalposition (N), in der sie im wesentlichen senkrecht zu der vom Förderorgan (11) definierten Hauptförderebene (X) steht, in davon abweichende Schwenkpositionen (V, R) bringbar ist, wobei sie beim Verschwenken zwischen Schwenkpositionen (V, R) jeweils zusammen mit dem Heftkopf (20) in der Heftebene (H) liegt.

4. Vorrichtung nach einem der Ansprüche 1 bis 2, **dadurch gekennzeichnet, dass** die sattelförmigen Auflagen (30, 30', 30") in der vom Förderorgan (11) definierten Hauptförderebene (X) schwenkbeweglich am Förderorgan (11) angelenkt sind, wobei die Schwenkachse (S') parallel unterhalb einer Auflagekante (13') verläuft so dass, die sattelförmige Auflage (30, 30', 30") aus einer orthogonalen Normalposition (N), in der sie im wesentlichen senkrecht zu der vom Förderorgan (11) definierten Hauptförderebene (X) steht, in davon abweichende Schwenkpositionen (V, R) bringbar ist, wobei sie beim Verschwenken zwischen Schwenkpositionen (V, R) jeweils zusammen mit dem Heftkopf (20) in der Heftebene (H) liegt.

5. Vorrichtung nach Anspruch 4, **dadurch gekennzeichnet, dass** beim Verschwenken der Auflagen (30, 30', 30'') in die Heftebene (H) die Auflagekante (13') gegen die Hauptförderrichtung (F) um die Schwenkachse (S') in Richtung (W') schwenkbar ausgebildet ist.

6. Vorrichtung nach einem der Ansprüche 1 bis 2, **dadurch gekennzeichnet, dass** die sattelförmigen Auflagen (40, 40', 40") in der vom Förderorgan (11) definierten Haüptfördeiebene (X) schwenkbeweglich am Förderorgan (11) angelenkt sind, wobei die Schwenkachse (S") parallel oberhalb einer Auflagekante (13") verläuft so dass, die sattelförmige Auflage (40, 40', 40") aus einer orthogonalen Normalposition (N), in der sie im wesentlichen senkrecht zu der vom Förderorgan (11) definierten Hauptförderebene (X) steht, in davon abweichende Schwenkpositionen (V, R) bringbar ist, wobei sie beim Verschwenken zwischen Schwenkpositionen (V, R) jeweils zusammen mit dem Heftkopf (20) in der Heftebene (H) liegt.

7. Vorrichtung nach Anspruch 6, **dadurch gekennzeichnet, dass** zusammen mit der Auflagekante (13") alle Anteile der Auflage (40) unterhalb der Hauptförderebene (X) angeordnet sind.

8. Vorrichtung nach einem der Ansprüche 1 bis 2, **dadurch gekennzeichnet, dass** die sattelförmigen Auflagen (50, 50', 50") zumindest im Bereich des Zusammenwirkens mit den Heftköpfen (20) durch eine Steuerung (53) aus der Hauptförderebene (X) herausbewegbar sind, so dass die Auflagekanten (13"') kurzzeitig einen Kreissektor (L) in Richtung zum Heftkopf (20) hin beschreiben, wobei die Schwenkachse (S") parallel unterhalb einer Auflagekante (13"') verläuft so dass, die sattelförmigen Auflagen (50, 50', 50") aus einer orthogonalen Normalposition (N), in der sie im wesentlichen senkrecht zu der vom Förderorgan (11) definierten Hauptförderebene (X) stehen, in davon abweichende Schwenkpositionen (V, R) bringbar sind, wobei sie beim Verschwenken zwischen Schwenkpositionen (V, R) jeweils zusammen mit dem Heftkopf (20) in der Heftebene (H) liegen.

9. Vorrichtung nach Anspruch 8, **dadurch gekennzeichnet, dass** die Schwenkachsen der sattelförmigen Auflagen (50, 50', 50") beabstandet von Lagermitteln (51) und damit beabstandet von Fördermittel (11') und Führung (53) ausgebildet sind.

10. Vorrichtung nach einem der Ansprüche 1 bis 9, **dadurch gekennzeichnet, dass** die bewegliche Lagerung der sattelförmigen Auflagen (2, 30, 40, 50) derart ausgebildet ist, dass die Auflagekanten (13, 13', 13", 13"') der sattelförmigen Auflagen (2, 30, 40, 50) und die Heftkanten der Heftköpfe (20) im gesamten Heftbereich mit einer kleineren, grösseren oder gleichen Relativgeschwindigkeit im Vergleich zur Geschwindigkeit des Förderorgans (11) geführt werden können, wobei die optimale Ausrichtung der Heftköpfe (20) und der Auflagen (2, 30, 40, 50) in der Heftebene (H) stets gewährleistet ist.

11. Vorrichtung nach einem der Ansprüche 1 bis 10, **dadurch gekennzeichnet, dass** Oberkanten von Umbiegereinheiten (19, 19', 19") mit der Auflagekante (13, 13',13", 13"') fluchten oder leicht über diese herausragen.

12. Vorrichtung nach einem der Ansprüche 1 bis 11, **dadurch gekennzeichnet, dass** ein federkraftbeaufschlagter Stempel (27) der Umbiegereinheiten (19, 19', 19") einen oberseitig angeordneten Amboss (28) aufweist, der beidseitig in Aufnahmenuten (29) von Umbiegeflügeln (26) eingreift, so das die Umbiegeflügel (26) zwangsweise Auf- oder Abbewegungen des Amboss in Schwenkbewegungen um Achsen (36) umsetzten.

13. Verfahren zum Sammeln, Transportieren und Heften von mehrteiligen gefalzten Druckprodukten mit einer Vorrichtung (1) mit mindestens einem endlos umlaufenden Förderorgan (11) das eine Mehrzahl von sattelförmigen Auflagen (2, 30, 40, 50) zur reitenden Aufnahme der Druckprodukte längs eines Förderweges mit quer zum Förderweg ausgerichteten Auflagekanten(13) umfasst und das Förderorgan (11) die sattelförmigen Auflagen (2, 30, 40, 50) an mindestens einer Arbeitsstation vorbeifördert, wobei mindestens eine Arbeitsstation eine Heftstation (9) mit mindestens einem schwenkbeweglich gelagerten Heftkopf (20) umfasst, wobei vom Förderorgan (11) eine Hauptförderebene (X) definiert ist, **dadurch gekennzeichnet, dass** Heftkopf (20) und sattelförmige Auflage (2, 30, 40, 50) in einem Bereich des Zusammenwirkens beim Heften eine koordinierte Schwenkbewegung um eine gemeinsame Schwenkachse durchlaufen so dass Heftkopf (20) und sattelförmige Auflage (2, 30, 40, 50) unter Beibehaltung einer vorteilhaften 180° Winkellage zueinander, in einer Heftebene (H) verweilen, während sie gegenüber der Hauptförderebene (X) verschwenkt werden.

14. Verfahren nach Anspruch 13, **dadurch gekennzeichnet, dass** die Heftvorrichtung (9) eine Rotationsheftvorrichtung mit schwenkbeweglich entlang einer kreisförmigen Umlaufbahn gelagerten Heftköpfen (20) umfasst, so dass während des Umlaufs um eine Drehachse (A) der Heftvorrichtung Anteile der Heftköpfe, insbesondere eine Heftkante nicht in einer Kreisbahn umlaufen.

15. Verfahren nach Anspruch 13 oder 14, **dadurch gekennzeichnet, dass** die sattelförmigen Auflagen (2, 2', 2") in der vom Förderorgan (11) definierten Hauptförderebene (X) schwenkbeweglich am Förderorgan (11) angelenkt sind, wobei die Schwenkachse (S') koaxial mit einer Auflagekante (13') angeordnet ist so dass, die sattelförmigen Auflagen (2, 2', 2") aus einer orthogonalen Normalposition (N), in der sie im wesentlichen senkrecht zu der vom Förderorgan (11) definieren Hauptförderebene (X) stehen, am Anfang des Heftvorgangs in eine davon abweichende Schwenkposition (V) gebracht werden, in der sie zusammen mit dem Heftkopf (20) in der Heftebene (H) liegen und anschliessend unter Beibehaltung der 180° Winkellage mit dem Heftkopf (20) in der Heftebene (H) bis in eine Schwenkposition (R) geschwenkt werden.

16. Verfahren nach Anspruch 15, **dadurch gekennzeichnet, dass** die Auflagekanten (13) der sattelförmigen Auflagen (2, 2', 2") und die Heftkanten der Heftköpfe (20) im gesamten Heftbereich mit der gleichen Relativgeschwindigkeit im Vergleich zur Geschwindigkeit des Förderorgans (11) geführt werden, wobei die optimale Ausrichtung der Heftköpfe (20) und der Auflagen (2, 2', 2") in der Heftebene (H) stets gewährleistet ist.

17. Verfahren nach Anspruch 13 oder 14, **dadurch gekennzeichnet, dass** die sattelförmigen Auflagen (30, 30', 30") in der vom Förderorgan (11) definierten Hauptförderebene (X) schwenkbeweglich am Förderorgan (11) angelenkt sind, wobei die Schwenkachse (S') parallel unterhalb einer Auflagekante (13') verläuft so dass, die sattelförmigen Auflagen (30, 30', 30") am Anfang des Heftvorgangs aus einer orthogonalen, Normalposition (N), in der sie im wesentlichen senkrecht zu der vom Förderorgan (11) definierten Hauptförderebene (X) stehen, in eine davon abweichende Schwenkposition (V) gebracht werden, in der sie zusammen mit dem Heftkopf (20) in der Heftebene (H) liegen und anschliessend unter Beibehaltung der 180° Winkellage mit dem Heftkopf (20) in der Heftebene (H) bis in eine Schwenkposition (R) geschwenkt werden.

18. Verfahren nach Anspruch 16, **dadurch gekennzeichnet, dass** die Auflagekanten (13') der sattelförmigen Auflagen (30, 30', 30") und die Heftkanten der Heftköpfe (20) im gesamten Heftbereich mit einer Relativgeschwindigkeit im Vergleich zur Geschwindigkeit des Förderorgans (11) höheren Relativgeschwindigkeit geführt werden, wobei die optimale Ausrichtung der Heftköpfe (20) und der Auflagen (30, 30', 30") in der Heftebene (H) stets gewährleistet ist

19. Verfahren nach Anspruch 13 oder 14, **dadurch gekennzeichnet, dass** die sattelförmigen Auflagen (40, 40', 40") in der vom Förderorgan (11) definierten'Hauptförderebene (X) schwenkbeweglich am Förderorgan (11) angelenkt sind, wobei die Schwenkachse (S') parallel oberhalb einer Auflagekante (13') verläuft so dass, die sattelförmigen Auflagen (40, 40', 40") am Anfang des Heftvorgangs aus einer orthogonalen Normalposition (N), in der sie im wesentlichen senkrecht zu der vom Förderorgan (11) definierten Hauptförderebene (X) stehen, in eine davon abweichende Schwenkposition (V) gebracht werden, in der sie zusammen mit dem Heftkopf (20) in der Heftebene (H) liegen und anschliessend unter Beibehaltung der 180° Winkellage mit dem Heftkopf (20) in der Heftebene (H) bis in eine Schwenkposition (R) geschwenkt werden.

20. Verfahren nach Anspruch 18 **dadurch gekennzeichnet, dass** die Auflagekanten (13) der sattelförmigen Auflagen (40, 40', 40") und die Heftkanten der Heftkopfe (20) im gesamten Heftbereich mit einer im Vergleich zur Geschwindigkeit des Förderorgans (11) niedrigeren Relativgeschwindigkeit geführt werden, wobei die optimale Ausrichtung der Heftköpfe (20) und der Auflagen (40, 40', 40") in der Heftebene (H)

21. Verfahren nach Anspruch 13 oder 14, **dadurch gekennzeichnet, dass** die sattelförmigen Auflagen (50, 50' 50") zumindest im Bereich des Zusammenwirkens mit den Heftköpfen (20) durch eine Führungsbahn (53) aus der Hauptforderebene (X) in Richtung Heftkopf (20) herausbewegt werden, so dass die Anlagekanten (13"') kurzzeitig einen Kreissektor (L) in Richtung zum Heftkopf (20) hin beschreiben, wobei die Schwenkachse (S") parallel unterhalb einer Auflagekante (13"') verläuft so dass, die sattelförmigen Auflagen, (50, 50', 50") am Anfang des Heftvorganges aus einer orthogonalen Normalposition (N), in der sie im wesentlichen senkrecht zu der vom Förderorgan (11) definierten Hauptförderebene (X) stehen, in eine davon abweichende Schwenkposition (V) gebracht werden, in der sie zusammen mit dem Heftkopf (20) in der Heftebene (H) liegen und anschliessend unter Beibehaltung der 180° Winkellage mit dem Heftkopf (20) in der Heftebene (H) bis in eine Schwenkposition (R) geschwenkt werden.

22. Verfahren nach Anspruch 16, **dadurch gekennzeichnet, dass** die Auflagekanten (13') der sattelförmigen Auflagen (50, 50', 50") und die Heftkanten der Heftköpfe (20) im gesamten Heftbereich mit einer im Vergleich zur Geschwindigkeit des Förderorgans (11) höheren Relativgeschwindigkeit geführt werden, wobei die optimale Ausrichtung der Heftköpfe (20) und der Auflagen (50, 50', 50") in der Heftebene (H) stets gewährleistet ist

23. Verfahren nach einem der Ansprüche 13 bis 21, **dadurch gekennzeichnet, dass** Auflagekanten (13, 13', 13", 13"') der sattelförmigen Auflagen (2, 30, 40, 50) und die Heftkanten der Heftköpfe (20) im gesamten Heftbereich mit einer kleineren, grösseren oder gleichen Relativgeschwindigkeit im Vergleich zur Geschwindigkeit des Förderorgans (11) geführt werden können, wobei die optimale Ausrichtung der Heftköpfe (20) und der Auflagen (2, 30, 40, 50) in der Heftebene (H) stets gewährleistet ist

## Claims

1. Apparatus (10) for gathering, transporting and stitching multipart folded print products, having at least one endlessly circulating conveying member (11), which comprises a plurality of saddle-shaped supports (2, 30, 40, 50) for the straddling reception of the print products along a path of conveyance having support edges (13) aligned transversely to the path of conveyance and the conveying member (11) conveys the saddle-shaped supports (2, 30, 40, 50) past at least one work station, wherein at least one work station comprises a stitching station (9) having at least one stitching head (20), mounted in a pivotably movable manner, and wherein a principal plane of conveyance (X) is defined by the conveying member (11), **characterized in that** the saddle-shaped supports (2, 30, 40, 50) are disposed in a pivotably movable manner on the conveying member (11), and each support (2, 30, 40, 50), in a region of the interaction, during stitching, with respectively at least one stitching head (20), performs a coordinated pivoting motion about a common pivot axis, so that the stitching head (20) and the saddle-shaped support (2, 30, 40, 50), while maintaining an advantageous 180° angular position, stay in a stitching plane (H), whilst they are pivoted in relation to the principal plane of conveyance (X).

2. Apparatus according to Claim 1, **characterized in that** the stitching apparatus (9) comprises a rotary stitching apparatus having a plurality of stitching heads (20) mounted in a pivotably movable manner along a circular circulatory path.

3. Apparatus according to one of Claims 1 to 2, **characterized in that** the saddle-shaped supports (2, 2', 2"), in the principal plane of conveyance (X) defined by the conveying member (11), are attached in a pivotably movable manner to the conveying member (11), wherein the pivot axis (S) is aligned coaxially to a support edge (13), so that the saddle-shaped support (2, 2', 2") can be brought out of an orthogonal normal position (N), in which it stands substantially perpendicular to the principal plane of conveyance (X) defined by the conveying member (11), into pivot positions (V, R) deviating therefrom, and wherein, when pivoted between pivot positions (V, R), it lies respectively together with the stitching head (20) in the stitching plane (H).

4. Apparatus according to one of Claims 1 to 2, **characterized in that** the saddle-shaped supports (30, 30', 30"), in the principal plane of conveyance (X) defined by the conveying member (11), are attached in a pivotably movable manner to the conveying member (11), wherein the pivot axis (S') runs parallel beneath a support edge (13'), so that the saddle-shaped support (30, 30', 30") can be brought out of an orthogonal normal position (N), in which it stands substantially perpendicular to the principal plane of conveyance (X) defined by the conveying member (11), into pivot positions (V, R) deviating therefrom, and wherein, when pivoted between pivot positions (V, R), it lies respectively together with the stitching head (20) in the stitching plane (H).

5. Apparatus according to Claim 4, **characterized in that**, when the supports (30, 30', 30") are pivoted into the stitching plane (H), the support edge (13') is configured such that it is pivotable about the pivot axis (S'), counter to the principal direction of conveyance (F), in the direction (W').

6. Apparatus according to one of Claims 1 to 2, **characterized in that** the saddle-shaped supports (40, 40', 40"), in the principal plane of conveyance (X) defined by the conveying member (11), are attached in a pivotably movable manner to the conveying member (11), wherein the pivot axis (S") runs parallel above a support edge (13"), so that the saddle-shaped support (40, 40', 40") can be brought out of an orthogonal normal position (N), in which it stands substantially perpendicular to the principal plane of conveyance (X) defined by the conveying member (11), into pivot positions (V, R) deviating therefrom, and wherein, when pivoted between pivot positions (V, R), it lies respectively together with the stitching head (20) in the stitching plane (H).

7. Apparatus according to Claim 6, **characterized in that**, together with the support edge (13"), all portions of the support (40) are disposed beneath the principal plane of conveyance (X).

8. Apparatus according to one of Claims 1 to 2, **characterized in that** the saddle-shaped supports (50, 50', 50"), at least in the region of the interaction with the stitching heads (20), can be moved out of the principal plane of conveyance (X) by a control system (53), so that the support edges (13"') briefly describe a circular sector (L) in the direction of the stitching head (20), wherein the pivot axis (S") runs parallel beneath a support edge (13"'), so that the saddle-shaped supports (50, 50', 50") can be brought out of an orthogonal normal position (N), in which they stand substantially perpendicular to the principal plane of conveyance (X) defined by the conveying member (11), into pivot positions (V, R) deviating therefrom, and wherein, when pivoted between pivot positions (V, R), they lie respectively together with the stitching head (20) in the stitching plane (H).

9. Apparatus according to Claim 8, **characterized in that** the pivot axes of the saddle-shaped supports (50, 50', 50") are configured at a distance from the bearing means (51) and thus at a distance from the conveying means (11') and the guide (53).

10. Apparatus according to one of Claims 1 to 9, **characterized in that** the movable mounting of the saddle-shaped supports (2, 30, 40, 50) is configured such that the support edges (13, 13', 13", 13"') of the saddle-shaped supports (2, 30, 40, 50), and the stitching edges of the stitching heads (20), in the whole of the stitching region, can be guided at a lesser, greater or same relative speed in comparison to the speed of the conveying member (11), wherein the optimal alignment of the stitching heads (20) and of the supports (2, 30, 40, 50) in the stitching plane (H) is constantly ensured.

11. Apparatus according to one of Claims 1 to 10, **characterized in that** top edges of bender units (19, 19', 19") lie flush with the support edge (13, 13', 13", 13"') or project slightly beyond it.

12. Apparatus according to one of Claims 1 to 11, **characterized in that** a springloaded punch (27) of the bender units (19, 19', 19") has an anvil (28) disposed on the top side, which anvil engages on both sides in receiving grooves (29) of bending blades (26), so that the bending blades (26) forcibly convert up and down motions of the anvil into pivoting motions about axes (36).

13. Method for gathering, transporting and stitching multipart folded print products, having an apparatus (1) having at least one endlessly circulating conveying member (11), which comprises a plurality of saddle-shaped supports (2, 30, 40, 50) for the straddling reception of the print products along a path of conveyance having support edges (13) aligned transversely to the path of conveyance and the conveying member (11) conveys the saddle-shaped supports (2, 30, 40, 50) past at least one work station, wherein at least one work station comprises a stitching station (9) having at least one stitching head (20), mounted in a pivotably movable manner, and wherein a principal plane of conveyance (X) is defined by the conveying member (11), **characterized in that** the stitching head (20) and the saddle-shaped support (2, 30, 40, 50), in a region of the interaction during stitching, perform a coordinated pivoting motion about a common pivot axis, so that the stitching head (20) and the saddle-shaped support (2, 30, 40, 50), while maintaining an advantageous 180° angular position relative to each other, stay in a stitching plane (H), whilst they are pivoted in relation to the principal plane of conveyance (X).

14. Method according to Claim 13, **characterized in that** the stitching apparatus (9) comprises a rotary stitching apparatus having stitching heads (20) mounted in a pivotably movable manner along a circular circulatory path, so that, during circulation about a rotational axis (A) of the stitching apparatus, portions of the stitching heads, in particular a stitching edge, do not circulate in a circular path.

15. Method according to Claim 13 or 14, **characterized in that** the saddle-shaped supports (2, 2', 2"), in the principal plane of conveyance (X) defined by the conveying member (11), are attached in a pivotably movable manner to the conveying member (11), wherein the pivot axis (S') is aligned coaxially with a support edge (13'), so that the saddle-shaped supports (2, 2', 2") can be brought at the start of the stitching operation out of an orthogonal normal position (N), in which they stand substantially perpendicular to the principal plane of conveyance (X) defined by the conveying member (11), into a pivot position (V) deviating therefrom, in which they lie together with the stitching head (20) in the stitching plane (H), and then, while maintaining the 180° angular position, are pivoted with the stitching head (20), in the stitching plane (H), into a pivot position (R).

16. Method according to Claim 15, **characterized in that** the support edges (13) of the saddle-shaped supports (2, 2', 2") and the stitching edges of the stitching heads (20), in the whole of the stitching region, are guided at the same relative speed in comparison to the speed of the conveying member (11), wherein the optimal alignment of the stitching heads (20) and of the supports (2, 2', 2") in the stitching plane (H) is constantly ensured.

17. Method according to Claim 13 or 14, **characterized in that** the saddle-shaped supports (30, 30', 30"), in the principal plane of conveyance (X) defined by the conveying member (11), are attached in a pivotably movable manner to the conveying member (11), wherein the pivot axis (S') runs parallel beneath a support edge (13'), so that the saddle-shaped supports (30, 30', 30") are brought at the start of the stitching operation out of an orthogonal normal position (N), in which they stand substantially perpendicular to the principal plane of conveyance (X) defined by the conveying member (11), into a pivot position (V) deviating therefrom, in which they lie together with the stitching head (20) in the stitching plane (H), and then, while maintaining the 180° angular position, are pivoted with the stitching head (20), in the stitching plane (H), into a pivot position (R).

18. Method according to Claim 16, **characterized in that** the support edges (13') of the saddle-shaped supports (30, 30', 30"), and the stitching edges of the stitching heads (20), in the whole of the stitching region, are guided at a higher relative speed in comparison to the speed of the conveying member (11), wherein the optimal alignment of the stitching heads (20) and of the supports (30, 30', 30") in the stitching plane (H) is constantly ensured.

19. Method according to Claim 13 or 14, **characterized in that** the saddle-shaped supports (40, 40', 40"), in the principal plane of conveyance (X) defined by the conveying member (11), are attached in a pivotably movable manner to the conveying member (11), wherein the pivot axis (S') runs parallel above a support edge (13'), so that the saddle-shaped supports (40, 40', 40") are brought at the start of the stitching operation out of an orthogonal normal position (N), in which they stand substantially perpendicular to the principal plane of conveyance (X) defined by the conveying member (11), into a pivot position (V) deviating therefrom, in which they lie together with the stitching head (20) in the stitching plane (H), and then, while maintaining the 180° angular position, are pivoted with the stitching head (20), in the stitching plane (H), into a pivot position (R).

20. Method according to Claim 18, **characterized in that** the support edges (13) of the saddle-shaped supports (40, 40', 40"), and the stitching edges of the stitching heads (20), in the whole of the stitching region, are guided at a lower relative speed in comparison to the speed of the conveying member (11), wherein the optimal alignment of the stitching heads (20) and of the supports (40, 40', 40") in the stitching plane (H) is constantly ensured.

21. Method according to Claim 13 or 14, **characterized in that** the saddle-shaped supports (50, 50', 50"), at least in the region of the interaction with the stitching heads (20), are moved by a guide track (53) out of the principal plane of conveyance (X) in the direction of the stitching head (20), so that the support edges (13"') briefly describe a circular sector (L) in the direction of the stitching head (20), wherein the pivot axis (S") runs parallel beneath a support edge (13"'), so that the saddle-shaped supports (50, 50', 50") are brought at the start of the stitching operation out of an orthogonal normal position (N), in which they stand substantially perpendicular to the principal plane of conveyance (X) defined by the conveying member (11), into a pivot position (V) deviating therefrom, in which they lie together with the stitching head (20) in the stitching plane (H), and then, while maintaining the 180° angular position, are pivoted with the stitching head (20), in the stitching plane (H), into a pivot position (R).

22. Method according to Claim 16, **characterized in that** the support edges (13') of the saddle-shaped supports (50, 50', 50"), and the stitching edges of the stitching heads (20), in the whole of the stitching region, are guided at a higher relative speed in comparison to the speed of the conveying member (11), wherein the optimal alignment of the stitching heads (20) and of the supports (50, 50', 50") in the stitching plane (H) is constantly ensured.

23. Method according to one of Claims 13 to 21, **characterized in that** the support edges (13, 13', 13", 13"') of the saddle-shaped supports (2, 30, 40, 50) and the stitching edges of the stitching heads (20), in the whole of the stitching region, can be guided at a lesser, greater or same relative speed in comparison to the speed of the conveying member (11), wherein the optimal alignment of the stitching heads (20) and of the supports (2, 30, 40, 50) in the stitching plane (H) is constantly ensured.

## Revendications

1. Dispositif (10) pour collecter, transporter et brocher des produits comprimés pliés en plusieurs parties avec au moins un organe de transport (11) tournant sans fin qui comprend une pluralité d'appuis (2, 30, 40, 50) en forme de selle pour loger à califourchon les produits comprimés le long d'un trajet de transport avec des bords d'appui (13) orientés transversalement par rapport au trajet de transport et l'organe de transport (11) passant les appuis en forme de selle (2, 30, 40, 50) devant au moins une station de travail, au moins une station de travail comprenant une station de brochage (9) dotée d'au moins une tête de brochage (20) disposée de façon mobile en pivotement, un plan de transport principal (X) étant défini par l'organe de transport (11), **caractérisé en ce que** les appuis en forme de selle (2, 30, 40, 50) sont disposés de façon mobile en pivotement au niveau de l'organe de transport (11) et que chaque appui (2, 30, 40, 50) réalise, dans une zone d'interaction, lors du brochage, avec respectivement au moins une tête de brochage (20), un mouvement de pivotement coordonné autour d'un axe de pivotement commun, de sorte que la tête de brochage (20) et l'appui en forme de selle (2, 30, 40, 50) restent dans un plan de brochage (H) en conservant une position angulaire avantageuse de 180°, tandis qu'ils pivotent par rapport au plan de transport principal (X).

2. Dispositif selon la revendication 1, **caractérisé en ce que** le dispositif de brochage (9) comprend un dispositif de brochage pivotant doté d'une pluralité de têtes de brochage (20) disposées de façon mobile en pivotement le long d'une orbite circulaire.

3. Dispositif selon l'une quelconque des revendications 1 à 2, **caractérisé en ce que** les appuis en forme de selle (2, 2', 2") sont articulés de façon mobile en pivotement à l'organe de transport (11) dans le plan de transport principal (X) défini par l'organe de transport (11), l'axe de pivotement (S) étant orienté coaxialement par rapport à un bord d'appui (13) de sorte que l'appui en forme de selle (2, 2', 2") puisse être amené, d'une position normale orthogonale (N) dans laquelle il s'étend pour l'essentiel perpendiculairement au plan de transport principal (X) défini par l'organe de transport (11), dans des positions de pivotement (V, R) s'en écartant, sachant qu'il se situe, lors du pivotement entre les positions de pivotement (V, R), dans le plan de brochage (H) respectivement conjointement avec la tête de brochage (20).

4. Dispositif selon l'une quelconque des revendications 1 à 2, **caractérisé en ce que** les appuis en forme de selle (30, 30', 30") sont articulés de façon mobile en pivotement à l'organe de transport (11) dans le plan de transport principal (X) défini par l'organe de transport (11), l'axe de pivotement (S') s'étendant parallèlement en dessous d'un bord d'appui (13') de sorte que l'appui en forme de selle (30, 30', 30") puisse être amené, d'une position normale orthogonale (N) dans laquelle il se trouve pour l'essentiel perpendiculairement au plan de transport principal (X) défini par l'organe de transport (11), dans des positions de pivotement (V, R) s'en écartant, sachant qu'il se situe, lors du pivotement entre les positions de pivotement (V, R), dans le plan de brochage (H), respectivement conjointement avec la tête de brochage (20).

5. Dispositif selon la revendication 4, **caractérisé en ce que** lors du pivotement des appuis (30, 30', 30") dans le plan de brochage (H), le bord d'appui (13') est réalisé de façon à pouvoir pivoter autour de l'axe de pivotement (S') dans la direction (W'), contre la direction de transport principale (F).

6. Dispositif selon l'une quelconque des revendications 1 à 2, **caractérisé en ce que** les appuis en forme de selle (40, 40', 40") sont articulés de façon mobile en pivotement à l'organe de transport (11) dans le plan de transport principal (X) défini par l'organe de transport (11), l'axe de pivotement (S") s'étendant parallèlement au-dessus d'un bord d'appui (13") de sorte que l'appui en forme de selle (40, 40', 40") peut être amené, d'une position normale orthogonale (N) dans laquelle il se trouve pour l'essentiel perpendiculairement au plan de transport principal (X) défini par l'organe de transport (11), dans des positions de pivotement (V, R) s'en écartant, sachant qu'il se situe, lors du pivotement entre les positions de pivotement (V, R), dans le plan de brochage (H), respectivement conjointement avec la tête de brochage (20).

7. Dispositif selon la revendication 6, **caractérisé en ce que** conjointement avec le bord d'appui (13"), toutes les parties de l'appui (40) sont disposées en dessous du plan de transport principal (X).

8. Dispositif selon l'une quelconque des revendications 1 à 2, **caractérisé en ce que** les appuis en forme de selle (50, 50', 50") peuvent être sortis, au moins dans la zone d'interaction avec les têtes de brochage (20), grâce à une commande (53), hors du plan de transport principal (X), de sorte que les bords d'appui (13"') décrivent rapidement un secteur circulaire (L) en direction de la tête de brochage (20), l'axe de pivotement (S") s'étendant parallèlement en dessous d'un bord d'appui (13"') de sorte que les appuis en forme de selle (50, 50', 50") peuvent être amenés, d'une position normale orthogonale (N) dans laquelle ils se placent pour l'essentiel perpendiculairement au plan de transport principal (X) défini par l'organe de transport (11), dans des positions de pivotement (V, R) s'en écartant, sachant qu'ils se situent, lors du pivotement entre les positions de pivotement (V, R), dans le plan de brochage (H), respectivement conjointement avec la tête de brochage (20).

9. Dispositif selon la revendication 8, **caractérisé en ce que** les axes de pivotement des appuis en forme de selle (50, 50', 50") sont réalisés à une certaine distance des moyens de palier (51) et ainsi à une certaine distance des moyens de transport (11') et du guide (53).

10. Dispositif selon l'une quelconque des revendications 1 à 9, **caractérisé en ce que** le positionnement mobile des appuis en forme de selle (2, 30, 40, 50) est réalisé de telle sorte que les bords d'appui (13, 13', 13", 13"') des appuis en forme de selle (2, 30, 40, 50) et les bords de brochage des têtes de brochage (20) peuvent être déplacés dans la totalité de la zone de brochage à une vitesse relative inférieure, supérieure ou égale à la vitesse de l'organe de transport (11), l'orientation optimale des têtes de brochage (20) et des appuis (2, 30, 40, 50) dans le plan de brochage (H) étant garantie en permanence.

11. Dispositif selon l'une quelconque des revendications 1 à 10, **caractérisé en ce que** les arêtes supérieures des unités de recourbement (19, 19', 19") sont alignées avec le bord d'appui (13, 13', 13", 13"') ou ressortent légèrement de celui-ci.

12. Dispositif selon l'une quelconque des revendications 1 à 11, **caractérisé en ce qu'**un tampon (27), chargé d'une force élastique, des unités de recourbement (19, 19', 19") comporte une enclume (28) disposée sur le côté supérieur qui s'engrène des deux côtés dans des rainures de logement (29) des ailes de recourbement (26), de sorte que ces ailes de recourbement (26) convertissent de force les mouvements de mise en contact et d'écartement par rapport à l'enclume en mouvements de pivotement autour des axes (36).

13. Procédé pour collecter, transporter et brocher des produits comprimés pliés en plusieurs parties avec un dispositif (1) doté d'au moins un organe de transport (11) tournant sans fin qui comprend une pluralité d'appuis (2, 30, 40, 50) en forme de selle pour loger à califourchon les produits comprimés le long d'un trajet de transport avec des bords d'appui (13) orientés transversalement par rapport au trajet de transport et l'organe de transport (11) passant les appuis en forme de selle (2, 30, 40, 50) devant au moins une station de travail, au moins une station de travail comprenant une station de brochage (9) pourvue d'au moins une tête de brochage (20) disposée de façon mobile en pivotement, un plan de transport principal (X) étant défini par l'organe de transport (11), **caractérisé en ce que** la tête de brochage (20) et l'appui en forme de selle (2, 30, 40, 50) réalisent, dans une zone d'interaction lors du brochage, un mouvement de pivotement coordonné autour d'un axe de pivotement commun de sorte que la tête de brochage (20) et l'appui en forme de selle (2, 30, 40, 50) restent dans un plan de brochage (H) en conservant une position angulaire avantageuse de 180° l'un par rapport à l'autre tandis qu'ils pivotent par rapport au plan de transport principal (X).

14. Procédé selon la revendication 13, **caractérisé en ce que** le dispositif de brochage (9) comprend un dispositif de brochage pivotant avec des têtes de brochage (20) disposées de façon mobile en pivotement le long d'une orbite circulaire, de sorte que pendant la rotation autour d'un axe de rotation (A) du dispositif de brochage, des parties des têtes de brochage, notamment une arête de brochage, ne tournent pas selon une orbite circulaire.

15. Procédé selon la revendication 13 ou 14, **caractérisé en ce que** les appuis en forme de selle (2, 2', 2") sont articulés à l'organe de transport (11) de façon mobile en pivotement dans le plan de transport principal (X) défini par l'organe de transport (11), l'axe de pivotement (S') étant disposé coaxialement avec un bord d'appui (13') de sorte que les appuis en forme de selle (2, 2', 2") peuvent être amenés, d'une position normale orthogonale (N) dans laquelle ils se placent pour l'essentiel perpendiculairement au plan de transport principal (X) défini par l'organe de transport (11), au début du processus de brochage, dans une position de pivotement (V) s'en écantant dans laquelle ils se placent, conjointement avec la tête de brochage (20), dans le plan de brochage (H) puis sont pivotés jusque dans une position de pivotement (R) en conservant la position angulaire de 180° avec la tête de brochage (20) dans le plan de brochage (H).

16. Procédé selon la revendication 15, **caractérisé en ce que** les bords d'appui (13) des appuis en forme de selle (2, 2', 2") et les bords de brochage des têtes de brochage (20) sont déplacés dans la totalité de la zone de brochage à la même vitesse relative que la vitesse de l'organe de transport (11), l'orientation optimale des têtes de brochage (20) et des appuis (2, 2', 2") dans le plan de brochage (H) étant garantie en permanence.

17. Procédé selon la revendication 13 ou 14, **caractérisé en ce que** les appuis en forme de selle (30, 30', 30") sont articulés à l'organe de transport (11) de façon mobile en pivotement dans le plan de transport principal (X) défini par l'organe de transport (11), l'axe de pivotement (S') s'étendant parallèlement en dessous d'un bord d'appui (13') de sorte que les appuis en forme de selle (30, 30', 30") peuvent être amenés, au début du processus de brochage, d'une position normale orthogonale (N) dans laquelle ils se trouvent pour l'essentiel perpendiculairement au plan de transport principal (X) défini par l'organe de transport (11), dans une position de pivotement (V) s'en écantant dans laquelle ils se situent, conjointement avec la tête de brochage (20), dans le plan de brochage (H) avant d'être pivotés, en conservant la position angulaire de 180° avec la tête de brochage (20) dans le plan de brochage (H), jusqu'à atteindre une position de pivotement (R).

18. Procédé selon la revendication 16, **caractérisé en ce que** les bords d'appui (13') des appuis en forme de selle (30, 30', 30") et les bords de brochage des têtes de brochage (20) sont déplacés dans la totalité de la zone de brochage à une vitesse relative supérieure à la vitesse relative de l'organe de transport (11), l'orientation optimale des têtes de brochage (20) et des appuis (30, 30', 30") dans le plan de brochage (H) étant garantie en permanence.

19. Procédé selon la revendication 13 ou 14, **caractérisé en ce que** les appuis en forme de selle (40, 40', 40") sont articulés de façon mobile en pivotement à l'organe de transport (11) dans le plan de transport principal (X) défini par l'organe de transport (11), l'axe de pivotement (S') s'étendant parallèlement au-dessus d'un bord d'appui (13') de sorte que les appuis en forme de selle (40, 40', 40") puissent être amenés, au début du processus de brochage, d'une position normale orthogonale (N) dans laquelle ils se trouvent pour l'essentiel perpendiculairement au plan de transport principal (X) défini par l'organe de transport (11), dans une position de pivotement (V) s'en écantant dans laquelle ils se situent, conjointement avec la tête de brochage (20), dans le plan de brochage (H) avant d'être pivotés, en conservant la position angulaire de 180° avec la tête de brochage (20) dans le plan de brochage (H), jusqu'à atteindre une position de pivotement (R).

20. Procédé selon la revendication 18, **caractérisé en ce que** les bords d'appui (13) des appuis en forme de selle (40, 40', 40") et les bords de brochage des têtes de brochage (20) sont déplacés dans la totalité de la zone de brochage à une vitesse relative inférieure à la vitesse de l'organe de transport (11), l'orientation optimale des têtes de brochage (20) et des appuis (40, 40', 40") dans le plan de brochage (V) étant garantie en permanence.

21. Procédé selon la revendication 13 ou 14, **caractérisé en ce que** les appuis en forme de selle (50, 50', 50") sont sortis, au moins dans la zone d'interaction avec les têtes de brochage (20), à l'aide d'un rail de guidage (53), hors du plan de transport principal (X) en direction de la tête de brochage (20), de sorte que les bords d'appui (13"') décrivent rapidement un secteur circulaire (L) en direction de la tête de brochage (20), l'axe de pivotement (S") s'étendant parallèlement en dessous d'un bord d'appui (13"') de sorte que les appuis en forme de selle (50, 50', 50") sont amenés, au début du processus de brochage, d'une position normale orthogonale (N) dans laquelle ils se trouvent pour l'essentiel perpendiculairement au plan de transport principal (X) défini par l'organe de transport (11), dans une position de pivotement (V) s'en écantant dans laquelle ils se situent conjointement avec la tête de brochage (20) dans le plan de brochage (H) puis sont pivotées, en conservant la position angulaire de 180° avec la tête de brochage (20) dans le plan de brochage (H), jusqu'à adopter une position de pivotement (R).

22. Procédé selon la revendication 16, **caractérisé en ce que** les bords d'appui (13') des appuis en forme de selle (50, 50', 50") et les bords de brochage des têtes de brochage (20) sont déplacés, dans la totalité de la zone de brochage, à une vitesse relative supérieure à la vitesse de l'organe de transport (11), l'orientation optimale des têtes de brochage (20) et des appuis (50, 50', 50") dans le plan de brochage (V) étant garantie en permanence.

23. Procédé selon l'une quelconque des revendications 13 à 21, **caractérisé en ce que** les bords d'appui (13, 13', 13", 13"') des appuis en forme de selle (2, 30, 40, 50) et les bords de brochage des têtes de brochage (20) peuvent être déplacés dans la totalité de la zone de brochage à une vitesse relative supérieure, inférieure ou égale à la vitesse de l'organe de transport (11), l'orientation optimale des têtes de brochage (20) et des appuis (2, 30, 40, 50) dans le plan de brochage (V) étant garantie en permanence.
